# EUROPÄISCHE PATENTSCHRIFT

(11) **EP 0 570 965 B1**
(45) Veröffentlichungstag und Bekanntmachung des Hinweises auf die Patenterteilung: **01.05.1996**
(21) Anmeldenummer: 93108217.6
(22) Anmeldetag: 19.05.1993
(51) Int. Cl.: B05B 11/04

(54) **Packung für fliessfähiges Füllgut**
Package for flowable products
Emballage pour produits fluides

(30) Priorität: 21.05.1992 DE 4216915
(43) Veröffentlichungstag der Anmeldung: 24.11.1993
(73) Patentinhaber: Perfect-Valois Ventil GmbH, D-44319 Dortmund (DE)
(72) Erfinder: Kersten, Jens-Heinrich, W-4708 Kamen-Heeren (DE); Schmitz, Detlef, W-4670 Lünen (DE); Runte, Peter, W-4750 Unna-Hemmerde (DE)
(74) Vertreter: Strehl Schübel-Hopf Groening & Partner

(56) Entgegenhaltungen:
- FR-A- 1 298 401
- US-A- 4 147 306
- US-A- 4 223 842
- US-A- 4 509 661

## Beschreibung

Die Erfindung betrifft eine Packung mit einer Handpumpe zur Abgabe fließfähigen Füllgutes, mit einem Füllgutbehälter, auf dem zur Betätigung der Pumpe ein Abgabekopf beweglich angeordnet ist, der mit einer Austrittsöffnung versehen ist, welche mit dem Innenraum des Füllgutbehälters über einen Produktkanal und ein Steigrohr in Verbindung steht, wobei ein Druckfederelement einen integrierten Bestandteil des Füllgubehälters bildet und im Sinne einer Streckung desselben in dessen Längsrichtung wirksam ist.

Eine solche Packung ist aus der FR-A-1 298 401 bekannt.

Aus umweltpolitischen Gründen werden Formulierungen verschiedener Sprayprodukte auf wasserbasierende Lösungen umgestellt. Darüber hinaus wird auch der Einsatz von jeglichen Treibmitteln außer Luft immer problematischer. Dies führt zu Schwierigkeiten, zufriedenstellende Sprühergebnisse hinsichtlich der erreichbaren Partikelgröße des Sprays zu erzielen. Eine Hilfe bietet hier die Anwendung des Venturi-Prinzips. Allerdings hat sich gezeigt, daß der Bedienkomfort der heute bekannten, nach dem Venturi-Prinzip arbeitenden Verpackungen gewisse Nachteile gegenüber anderen Systemen aufweist. Dies hat den Einsatz nach dem Venturi-Prinzip arbeitender Sprayverpackungen bisher stark begrenzt.

Der Erfindung liegt die Aufgabe zugrunde, Packungen der oben erwähnten bekannten Gattung so zu verbessern, daß eine mit bisher bekannten Aerosolpackungen vergleichbare, hohe Qualität des Sprühstrahls erreicht wird, ein in Richtung der Hauptachse der Packung bewegbarer Sprühkopf eine bequemere Betätigung ermöglicht, die Sprührichtung etwa senkrecht zur Hauptachse der Packung verläuft, ein Verschluß für den Transport der Packung ohne zusätzliche Schutzkappe integriert ist, durch Modifikation von Steigrohr und Düse eine Anpassung an Füllgüter unterschiedlichster Eigenschaften, z.B. Flüssigkeiten unterschiedlichster Viskosität, wie auch Cremes und Puder möglich ist, die gesamte Packung im Sinne einer guten Wiederverwertbarkeit ausschließlich aus einem Material herstellbar ist und gegebenenfalls als wiederverwendbare Packung ausgeführt sein kann.

Die Erfindung löst diese Aufgabe dadurch, daß ein Träger für den Abgabekopf auf die Öffnung des Füllgutbehälters dicht aufgesetzt sowie mit einer Kopfplatte versehen ist, an deren Unterseite exzentrisch zur Hauptachse des Füllgutbehälters ein Steigrohrnippel angeordnet ist, mit dem das obere Ende des Steigrohres verbunden ist und dessen Produktkanal sich durch die Kopfplatte hindurch erstreckt; ein Abgabeventil dem Steigrohrnippel zugeordnet ist, das bei einem über dem Druck der Außenatmosphäre liegenden Druck im Füllgutbehälter geöffnet ist;
die Kopfplatte mit einer Durchgangsöffnung für Arbeitsluft und mit einer Durchgangsöffnung für Ventilationsluft versehen ist, die zur Hauptachse des Füllgutbehälters exzentrisch angeordnet sind;
der Abgabekopf auf der Oberseite des Trägers dicht, aber zwischen einer Schließstellung und Offenstellung drehbar angeordnet ist und an seiner Unterseite einen Eintrittsstutzen mit einem Produktkanal aufweist, der in der Abgabestellung des Abgabekopfes mit dem Produktkanal des Steigrohrnippels fluchtet und der sich vom oberen Ende des Eintrittsstutzens radial nach außen bis zu einer Abgabeöffnung in einer Mantelfläche des Abgabekopfes erstreckt;
ein mit der Arbeitsluftöffnung der Kopfplatte in Verbindung stehende Arbeitsluftkanal im Abgabekopf sich parallel zu dem radialen Produktkanal bis zu dessen Abgabeöffnung erstreckt;
eine Düse die Austrittsöffnung aufweist und auf die Abgabeöffnung des Abgabekopfes aufgesetzt ist, wobei die Düse an ihrer Rückseite mit einer Wirbelkammer versehen ist, in welche der Arbeitsluftkanal einmündet und die in die Austrittsöffnung der Düse verbunden ist;
ein Belüftungskanal im Abgabekopf mit der Belüftungsöffnung in der Kopfplatte des Trägers in der Arbeitstellung des Abgabekopfes fluchtet und mit einem Belüftungsventil versehen ist, das bei Unterdruck im Füllgutbehälter geöffnet ist.

Vorteilhafte Weiterbildungen der Erfindung sind in den Ansprüchen 2 bis 12 enthalten.

Die Erfindung ist nachstehend mit weiteren Einzelheiten anhand der schematischen Zeichnung eines Ausführungs-beispiels näher erläutert. Es zeigen:
- Fig. 1: die Packung gemäß der Erfindung in einem mittleren Längsschnitt,
- Fig. 2: eine Unteransicht eines Oberteils eines Füllgutbehälters und
- Fig. 3: eine Unteransicht eines Abgabekopfes.

In Figur 1 ist eine Packung 10 aus Kunststoff, wie Polyethylen, mit einer Handpumpe zur Abgabe fließfähigen Füllgutes gezeigt. Auf einem Füllgutbehälter 11 ist zur Betätigung der Pumpe ein Abgabekopf 12 beweglich angeordnet. Der Abgabekopf 12 ist mit einer Austrittsöffnung 48 versehen, welche mit dem Innenraum des Füllgutbehälters 11 über einen Produktkanal 14, 27, 40 und ein Steigrohr 15 in Verbindung steht.

Ein Druckfederelement 16 ist ein integraler Bestandteil der Wandung 17 des Füllgutbehälters 11 und nach Art eines Ziehharmonikabalges geformt. Das Druckfederelement 16 ist im Sinne einer Streckung der Behälterwand 17 oberhalb des Druckfederelementes 16 in beiden Richtungen der Hauptachse des Füllgutbehälters 11 wirksam.

Ein Träger 18 für den Abgabekopf 12 ist auf die Öffnung des Füllgutbehälters 11 dicht aufgesetzt. Der Träger 18 ist mit einer Kopfplatte 19 versehen, an deren Unterseite exzentrisch zur Hauptachse des Füllgutbehälters 11 ein Steigrohrnippel 20 angeordnet ist. Auf das untere Ende des Steigrohrnippels 20 ist ein Gehäuse 21 für ein Abgabeventil 22 aufgesetzt, das zum oberen Ende hin eine erweiterte Bohrung 23 aufweist, in der eine Ventilkugel 24 beweglich angeordnet ist. Die Bohrung 23 ist unter Bildung eines konischen Ventilsitzes 25 für die Ventilkugel 24 verengt, dessen Durchmesser demjenigen des Produktkanals 27 im Steigrohr 15 etwa entspricht und die zum unteren Ende des Gehäuses 21 hin zu einer Aufnahmeöffnung 26 für das obere Ende des Steigrohrs 15 erweitert ist. Der Produktkanal 27 im Steigrohrnippel 20 erstreckt sich durch die Kopfplatte 19 des Trägers 18. Das in den Produktkanal 27 geschaltete Abgabeventil 22 ist bei einem über dem Druck der Außenatmosphäre liegenden Druck im Füllgutbehälter 11 geöffnet.

Die Kopfplatte 19 des Trägers 18 ist mit einer Durchgangsöffnung 28 für Arbeitsluft und einer Durchgangsöffnung 29 für Ventilationsluft versehen. Beide Durchgangsöffnungen 28, 29 sind zur Hauptachse des Füllgutbehälters 11 exzentrisch in einer zu der Hauptachse diametralen Ebene angeordnet, in der sich auch der Produktkanal 27 des Steigrohrnippels 20 erstreckt. Die Durchgangsöffnung 29 für Ventilationsluft stellt somit eine Belüftungsöffnung für den Innenraum des Füllgutbehälters 11 dar, die einen wesentlich größeren Querschnitt aufweist als die Arbeitsluftöffnung 28. Infolgedessen reagiert das Belüftungsventil auf Druckänderungen früher als das Abgabeventil 22 für das Produkt.

Der Träger 18 des Füllgutbehälters 11 kann mit letzterem lösbar verbunden sein. Die lösbare Verbindung kann aus einer luftdichten Schnappverbindung bestehen oder auch aus einem Schraubgewinde. Beide Verbindungsarten sind in der Technik bekannt und daher im einzelnen nicht dargestellt. Der Träger 18 ist kappenförmig ausgebildet. Ein oberer Mantelabschnitt 30 des Trägers 18 ragt über dessen Kopfplatte 19 in Form eines Kragens 31 nach oben hinaus und bildet mit der Kopfplatte 19 eine Vertiefung, in die der Abgabekopf 12 verdrehbar eingreift. Der Eingriff des Abgabekopfes 12 in den Kragen 31 des Oberteils 18 kann durch eine Rast- oder Schnappverbindung 58 mittels Hinterschneidungen an der Innenwand des Kragens 31 und am unteren Rand der äußeren Umfangsfläche 41 des Abgabekopfes 12 erreicht werden, wie er auf diesem Fachgebiet allgemein bekannt ist, und zwar derart, daß die mit der Kopfplatte 19 des Trägers 18 in Berührung kommenden Teile an der Unterseite des Abgabekopfes 12 dicht auf der Oberseite der Kopfplatte 19 aufliegen.

Aus Figur 2 geht hervor, daß sich von der Unterseite der Kopfplatte 19 des Trägers 18 zwischen dem Steigrohrnippel 20 und der Durchgangsöffnung 28 für Arbeitsluft eine Trennwand 32 bis zum unteren Rand 33 des oberen Mantelabschnitts 30 des Trägers 18 parallel zur Hauptachse desselben sowie senkrecht zu der Radialebene erstreckt, in der die Durchgangsöffnungen 28, 29 für Arbeitsluft bzw. Ventilationsluft und der Steigrohrnippel 20 angeordnet sind. Die Trennwand 32 ermöglicht ein störungsfreies Versprühen des Füllgutes auch in einer bis zu etwa 45° nach unten geneigten Lage der Sprüh- oder Austrittsöffnung 48.

An der Außenseite des oberen Mantelabschnitts 30 des Trägers 18 ist eine Außenschulter 34 angesetzt, von deren Außenrand sich ein unterer Mantelabschnitt 35 abwärts erstreckt und teilweise zusammen mit dem unteren Rand 33 des oberen Mantelabschnitts 30 den oberen, offenen Rand 36 des Füllgutbehälters 11 übergreift und auf diesem, wie erwähnt, dicht, z.B. mittels Schraubgewinde oder Schnappsitz, befestigt ist.

Figur 1 zeigt, daß der Füllgutbehälter 11 in eine Kartusche 37 eingesetzt ist, deren oberer Rand 38 radial nach innen abgekröpft ist und die Außenschulter 34 des unteren Mantelabschnitts 35 des Trägers 18 übergreift. Auf diese Weise ist die Ruhe- oder Ausgangsstellung des Trägers 18 bestimmt. Der über der Kopfplatte 19 des Trägers 18 verdrehbar angeordnete Abgabekopf 12 ist in Figur 1 in der Arbeits- bzw. Abgabestellung gezeigt. Der Abgabekopf 12 weist an seiner Unterseite einen Eintrittsstutzen 39 für einen Produktkanal 40 auf, der mit dem Produktkanal 27 im Steigrohrnippel 20 fluchtet und den gleichen Querschnitt hat. Vom oberen Ende des Eintrittstutzens 39 erstreckt sich an der Unterseite eine radiale Rippe 56 (Fig. 3). Diese Rippe 56 enthält einen Produktkanal 14, der radial nach außen bis zu einer Abgabeöffnung 13 in einer Umfangsfläche 41 des Abgabekopfes 12 geführt ist.

Figur 1 zeigt ferner, daß die Arbeitsluftöffnung 28 mit einer Kammer 42 an der Unterseite des kappenförmigen Abgabekopfes 12 in Verbindung steht. Über diese Kammer 42 steht die Arbeitsluftöffnung 28 in der Kopfplatte 19 des Trägers 18 mit einem Arbeitsluftkanal 43 in Verbindung, der sich parallel zu dem radialen Produktkanal 14 in der Rippe 56 des Abgabekopfes 12 bis zu dessen Abgabeöffnung 13 in der Umfangsfläche 41 des Abgabekopfes 12 erstreckt. Dieser Arbeitsluftkanal 43 steht mit mindestens einem weiteren, hierzu parallelen Arbeitsluftkanal 44 in Verbindung, der sich an der Unterseite des radialen Produktkanals 14 ebenfalls in der Rippe 56 bis zur Abgabeöffnung 13 erstreckt. Eine Düse 45 ist auf die Abgabeöffnung 13 des Abgabekopfes 12 aufgesetzt, derart, daß die äußere Oberfläche der Düse 45 mit der Umfangsfläche 41 des Abgabekopfes 12 fluchtet. Die Düse 45 ist an ihrer Rückseite mit einer Ausnehmung 46 versehen, in welche der Arbeitsluftkanal 43, 44 einmündet und die eine Wirbelkammer 47 bildet, welche radial in die Austrittsöffnung 48 der Düse 45 mündet, wobei die Austrittsöffnung 48 koaxial zu dem radialen Produktkanal 14 ausgerichtet ist.

In der in Figur 1 gezeigten Arbeitsstellung befindet sich oberhalb der Belüftungsöffnung 29 in der Kopfplatte 19 des Trägers 18 ein senkrechter Belüftungskanal 49, dessen der Kopfplatte 19 des Trägers 18 zugekehrte Öffnung mit der Belüftungsöffnung 29 fluchtet und der mit einem Belüftungsventil 50 versehen ist, das bei Unterdruck im Füllgutbehälter 11 geöffnet ist. Ein Abschnitt 51 des Belüftungskanals 49, der parallel zur Hauptachse der Packung 10 gerichtet ist, weist zur Aufnahme einer Ventilkugel 52 eine erweiterte Bohrung 53 auf, die am oberen Ende in einen konisch verjüngten Ventilsitz 54 ausläuft. Oberhalb des Ventilsitzes 54 ist der Belüftungskanalabschnitt 51 radial zur Hauptachse des Abgabekopfes 12 nach außen abgewinkelt und mündet in eine Ansaugöffnung 55 in der Umfangfläche 41 des Abgabekopfes 12. Figur 3 zeigt, daß das Belüftungsventil 50 in einem Ansatz an der Unterseite des Abgabekopfes 12 angeordnet ist, wobei der radiale Ansaugkanal 55 ebenfalls in einer rippenartigen Verstärkung 57 an der Unterseite einer geschlossenen Deckwand des Abgabekopfes 12 angeordnet ist.

Die außermittige Anbringung sowohl der Produkt- als auch der Luftkanäle 27, 40, 28, 29, 49 ermöglicht es, durch Verdrehen des Abgabekopfes 12 auf dem Träger 18 der Packung 10 alle genannten Kanäle entweder zu öffnen oder zu verschließen. Die geöffnete bzw. verschlossene Position des Abgabekopfes 12 ist durch nicht gezeigte Anschläge oder Rastsitze im Abgabekopf 12 und Träger definiert, wie sie in der Technik allgemein bekannt und daher nicht dargestellt sind.

Die Packung wird dadurch betätigt, daß die Bedienungsperson den Abgabekopf 12 in Richtung des Füllgutbehälters 11 abwärts drückt. Durch die Verringerung des inneren Volumens des Füllgutbehälters 11 wird der darin herrschende Innendruck erhöht. Durch den erhöhten Innendruck im Füllgutbehälter 11 wird zunächst das Belüftungsventil 50 im Abgabekopf 12 geschlossen. Infolgedessen strömt die oberhalb des Flüssigkeitspiegels im Füllgutbehälter 11 vorhandene, unter Druck gesetzte Luft durch die Durchgangsöffnung 28 in die Kammer 42 und von dort durch den radialen Arbeitsluftkanal 43, 44 und über die Wirbelkammer 47 zur Austrittsöffnung 48 in der Düse 45 nach außen. Dadurch entsteht an der Abgabeöffnung 13 des Produktkanals 14 ein Unterdruck, so daß das Abgabeventil 22 geöffnet und das Füllgut durch das Steigrohr 15 und das Abgabeventil 22 in die Produktkanäle 27, 40 und 14 bis zur Abgabeöffnung 13 strömt und sich in der Düse 45 mit der ausströmenden Luft vermischt und zerstäubt wird.

Am Ende des durch die Abwärtsbewegung des Abgabekopfes 12 ausgeführten Pumphubes wird der Abgabekopf 12 freigegeben. Das Druckfederelement 16 des Füllgutbehälters 11 entspannt sich, wobei der Träger 18 mit dem darauf sitzenden Abgabekopf 12 in die obere Ruhelage zurückkehrt.

Dabei schlägt die Außenschulter 34 gegen die Unterseite des oberen Randes 38 der Kartusche 37 an. Ferner öffnet sie bei der Rückkehr des Trägers 18 mit Abgabekopf 12 das Belüftungsventil 50 und ermöglicht eine schnelle Belüftung des Raums oberhalb des Flüssigkeitsspiegels im Füllgutbehälter 11.

Da das Druckfederelement 16 einen integralen Bestandteil des Füllgutbehälters 11 bildet, ist ersichtlich, daß sämtliche Teile, einschließlich der Ventilkugeln 24 bzw. 52 aus dem gleichen Kunststoffmaterial hergestellt werden können, so daß eine gute Wiederverwertbarkeit der Packung gewährleistet ist. Darüber hinaus könnte der Boden der Kartusche 37 lösbar ausgebildet sein, so daß die Packung 10 durch eine Bodenöffnung der Kartusche 37 entnommen und anschließend ein entleerter Füllgutbehälter 11 entweder mit dem Inhalt einer Nachfüllpackung wieder aufgefüllt oder aber gegen einen anderen gefüllten Füllgutbehälter 11 ausgetauscht werden kann. Anschließend wird dann der Boden der Kartusche 37 wieder geschlossen. Der Kartuschenboden könnte mit der Kartusche 37 verschraubbar oder in Form eines Deckels angelenkt und mit einem Schnappverschluß versehen sein, wie es in der Technik bekannt und daher nicht dargestellt ist.

### Bezugszeichenliste

- 10: Packung
- 11: Füllgutbehälter
- 12: Abgabekopf
- 13: Abgabeöffnung
- 14: Produktkanal
- 15: Steigrohr
- 16: Druckfederelement
- 17: Wandung
- 18: Träger
- 19: Kopfplatte
- 20: Steigrohrnippel
- 21: Gehäuse
- 22: Abgabeventil
- 23: Bohrung
- 24: Ventilkugel
- 25: Ventilsitz
- 26: Aufnahmeöffnung
- 27: Produktkanal im Steigrohr
- 28: Durchgangsöffnung für Arbeitsluft
- 29: Durchgangsöffnung für Ventilationsluft
- 30: erster, oberer Trägermantelabschnitt
- 31: Kragen
- 32: Trennwand
- 33: unterer Rand
- 34: Außenschulter
- 35: zweiter, unterer Mantelabschnitt
- 36: oberer, offener Rand
- 37: Kartusche
- 38: oberer Rand
- 39: Eintrittsstutzen
- 40: Produktkanal im Eintrittsstutzen des Abgabekopfes
- 41: Umfangsfläche
- 42: Kammer
- 43: Arbeitsluftkanal
- 44: Arbeitsluftkanal
- 45: Düse
- 46: Ausnehmung
- 47: Wirbelkammer
- 48: Austrittsöffnung
- 49: Belüftungskanal im Abgabekopf
- 50: Belüftungsventil
- 51: Belüftungskanalabschnitt
- 52: Ventilkugel
- 53: erweiterte Bohrung
- 54: Ventilsitz
- 55: Ansaugöffnung
- 56: radiale Rippe
- 57: rippenartige Verstärkung
- 58: Rast- oder Schnappverbindung

## Patentansprüche

1. Packung (10) mit einer Handpumpe zur Abgabe fließfähigen Füllgutes, mit einem Füllgutbehälter (11), auf dem zur Betätigung der Pumpe ein Abgabekopf (12) beweglich angeordnet ist, der mit einer Austrittsöffnung (48) versehen ist, welche mit dem Innenraum des Füllgutbehälters (11) über einen Produktkanal (14, 27, 40) und ein Steigrohr (15) in Verbindung steht, wobei ein Druckfederelement (16) einen integrierten Bestandteil des Füllgutbehälters (11) bildet und im Sinne einer Streckung desselben in dessen Längsrichtung wirksam ist;
dadurch gekennzeichnet , daß
ein Träger (18) für den Abgabekopf (12) auf die Öffnung des Füllgutbehälters (11) dicht aufgesetzt sowie mit einer Kopfplatte (19) versehen ist, an deren Unterseite exzentrisch zur Hauptachse des Füllgutbehälters (11) ein Steigrohrnippel (20) angeordnet ist, mit dem das obere Ende des Steigrohres (15) verbunden ist und dessen Produktkanal (27) sich durch die Kopfplatte (19) hindurch erstreckt; ein Abgabeventil (22) dem Steigrohrnippel (20) zugeordnet ist, das bei einem über dem Druck der Außenatmosphäre liegenden Druck im Füllgutbehälter (11) geöffnet ist;
die Kopfplatte (19) mit einer Durchgangsöffnung (28) für Arbeitsluft und mit einer Durchgangsöffnung (29) für Ventilationsluft versehen ist, die zur Hauptachse des Füllgutbehälters (11) exzentrisch angeordnet sind;
der Abgabekopf (12) auf der Oberseite des Trägers (18) dicht, aber zwischen einer Schließstellung und Offenstellung drehbar angeordnet ist und an seiner Unterseite einen Eintrittsstutzen (39) mit einem Produktkanal (40) aufweist, der in der Abgabestellung des Abgabekopfes (12) mit dem Produktkanal (27) des Steigrohrnippels (20) fluchtet und der sich vom oberen Ende des Eintrittsstutzens (39) radial nach außen bis zu einer Abgabeöffnung (13) in einer Mantelfläche (41) des Abgabekopfes (12) erstreckt;
ein mit der Arbeitsluftöffnung (28) der Kopfplatte in Verbindung stehende Arbeitsluftkanal (43) im Abgabekopf (12) sich parallel zu dem radialen Produktkanal (14) bis zu dessen Abgabeöffnung (13) erstreckt;
eine Düse (45) die Austrittsöffnung (48) aufweist und auf die Abgabeöffnung (13) des Abgabekopfes (12) aufgesetzt ist, wobei die Düse (45) an ihrer Rückseite mit einer Wirbelkammer (47) versehen ist, in welche der Arbeitsluftkanal (43) einmündet und die mit der Austrittsöffnung (48) der Düse (45) verbunden ist;
ein Belüftungskanal (49) im Abgabekopf (12) mit der Belüftungsöffnung (29) in der Kopfplatte (19) des Trägers (18) in der Arbeitstellung des Abgabekopfes (12) fluchtet und mit einem Belüftungsventil (50) versehen ist, das bei Unterdruck im Füllgutbehälter (11) geöffnet ist.

2. Packung nach Anspruch 1, dadurch gekennzeichnet, daß das Druckfederelement (16) des Füllgutbehälters (11) nach Art eines Ziehharmonikabalges geformt ist.

3. Packung nach Anspruch 1, dadurch gekennzeichnet, daß der Träger (18) mit dem Füllgutbehalter (11) lösbar verbunden ist.

4. Packung nach einem der Ansprüche 1 bis 3, dadurch gekennzeichnet, daß der Träger (18) kappenförmig ausgebildet ist.

5. Packung nach Anspruch 4, dadurch gekennzeichnet, daß ein kappenförmiger Mantelabschnitt (31) des Trägers (18) über dessen Kopfplatte (19) nach oben hinausragt und mit dieser eine Vertiefung bildet, in welche der Abgabekopf (12) mit Rastsitz an der Innenseite des Mantelabschnitts (31) einsetzbar ist.

6. Packung nach Anspruch 1, dadurch gekennzeichnet, daß ein Gehäuse (21) des Abgabeventils (22) zum oberen Ende hin eine erweiterte Bohrung (23) aufweist, in der eine Ventilkugel (24) beweglich angeordnet ist und die zu einem Ventilsitz (25) für die Ventilkugel (24) konisch verengt ist, dessen Durchmesser demjenigen des Produktkanals (27) im Steigrohr (15) etwa entspricht und zum unteren Ende des Gehäuses (21) hin zu einer Aufnahmeöffnung (26) für das obere Ende des Steigrohrs (15) erweitert ist.

7. Packung nach Anspruch 1, dadurch gekennzeichnet, daß die Durchgangsöffnungen (28, 29) für die Arbeitsluft und Ventilationsluft auf einer Seite der Hauptachse des Trägers (18) und der Steigrohrnippel (20) auf der anderen Seite der Hauptachse in einer gemeinsamen Radialebene der Hauptachse des Trägers (18) angeordnet sind.

8. Packung nach den Ansprüchen 1 oder 7, dadurch gekennzeichnet, daß sich von der Unterseite der Kopfplatte (19) des Trägers (18) zwischen dem Steigrohrnippel (20) und der Durchgangsöffnung (28) für Arbeitsluft eine Trennwand (32) bis zum unteren Rand eines oberen Mantelabschnitts (30) des Trägers (18) parallel zur Hauptachse desselben sowie senkrecht zu der Radialebene der Durchgangsöffnungen (28, 29) für Arbeitsluft und Ventilationsluft und des Steigrohrnippels (20) erstreckt.

9. Packung nach Anspruch 8, dadurch gekennzeichnet, daß an der Außenseite des oberen Mantelabschnitts (30) des Trägers (18) eine Außenschulter (34) angesetzt ist, von deren Außenrand sich ein unterer Mantelabschnitt (35) abwärts erstreckt und teilweise zusammen mit dem unteren Rand des ersten, oberen Mantelabschnitts (30) das obere offene Ende des Füllgutbehälters (11) übergreift.

10. Packung nach Anspruch 1, dadurch gekennzeichnet, daß der Belüftungskanal (49) im Abgabekopf (12) mit dem Eintrittsstutzen (39) und dem zur Abgabeöffnung (13) führenden Produktkanal (14) des Abgabekopfes (12) in einer Diametralebene des Abgabekopfes (12) angeordnet sind.

11. Packung nach einem der Ansprüche 1 oder 10, dadurch gekennzeichnet, daß ein Abschnitt (51) des Belüftungskanals (49), der parallel zur Hauptachse des Abgabekopfes (12) gerichtet ist, zur Aufnahme einer Ventilkugel (52) einen größeren Querschnitt aufweist und am oberen Ende in einen konisch verjüngten Ventilsitz (54) ausläuft, wobei der Belüftungskanal (49) oberhalb des Ventilsitzes (54) radial zur Hauptachse des Abgabekopfes (12) nach außen abgewinkelt ist und in einer Ansaugöffnung (55) an der Mantelfläche (41) des Abgabekopfes (12) ausmündet.

12. Packung nach Anspruch 9, dadurch gekennzeichnet, daß der Füllgutbehälter (11) in eine Kartusche (37) eingesetzt ist, deren oberer Rand (38) radial nach innen abgekröpft ist und die Außenschulter (34) des unteren Mantelabschnitts (35) des Trägers (18) übergreift.

## Claims

1. Package (10) with a hand pump for dispensing flowable material with a material container (11), movably arranged on which to actuate the pump is a dispensing head (12), which is provided with an outlet opening (48), which communicates with the interior of the material container (11) via a product passage (14,27,40) and a feed pipe (15), whereby a compression spring element (16) constitutes an integrated component of the material container (11) and acts to extend the same in its longitudinal direction, characterised in that a carrier (18) for the dispensing head (12) is sealingly positioned on the opening of the material container (11) and is provided with a top plate (19), arranged on the underside of which eccentrically to the main axis of the material container (11) there is a feed pipe nipple (20) to which the upper end of the feed pipe (15) is connected and whose product passage (27) extends through the top plate (19); a dispensing valve (22) is associated with the feed pipe nipple (20) which is open when the pressure in the material container (11) exceeds atmospheric pressure; the top plate (19) is provided with a through-opening (28) for working air and with a through-opening (29) for ventilating air, which are arranged eccentrically to the main axis of the material container (11); the dispensing head (12) is arranged on the upper side of the carrier (18) so as to be sealed but to be rotatable between a closed position and an open position and, on its underside, has an inlet connection (39) with a product passage (40), which is in alignment with the product passage (27) in the feed pipe nipple (20) in the dispensing position of the dispensing head (12) and which extends radially outwardly from the upper end of the inlet connection (39) to a dispensing opening (13) in a side surface (41) of the dispensing head (12); a working air passage (43), which is in communication with the working air opening (28) in the top plate, in the dispensing head (12) extends parallel to the radial product passage (14) to its dispensing opening (13); a nozzle (45) affords the outlet opening (48) and is positioned on the dispensing opening (13) of the dispensing head (12), the nozzle (45) being provided at its rear side with a vortex chamber (47) with which the working air passage (43) communicates and which is connected to the outlet opening (48) of the nozzle (45); an aeration passage (49) in the dispensing head (12) is in alignment with the aeration opening (29) in the top plate (19) of the carrier (18) in the working position of the dispensing head (12) and is provided with an aeration valve (15) which is open when there is a reduced pressure in the material container (11).

2. Package as claimed in claim 1, characterised in that the compression spring element (16) of the material container (11) is shaped in the manner of an accordion bellows.

3. Package as claimed in claim 1, characterised in that the carrier (18) is releasably connected to the material container (11).

4. Package as claimed in one of claims 1 to 3, characterised in that the carrier (18) is of cap-shaped construction.

5. Package as claimed in claim 4, characterised in that a cap-shaped wall section (31) of the carrier (18) projects upwardly beyond its top plate (19) and defines with it a recess into which the dispensing head (12) is insertable with a locking fit with the inner surface of the wall section (31).

6. Package as claimed in claim 1, characterised in that a housing (21) of the dispensing valve (22) has a bore (23) which is broadened towards the upper end and in which a valve ball (24) is movably arranged and which is conically narrowed to form a valve seat (25) for the valve ball (24), the diameter of which approximately corresponds to that of the product passage (27) in the feed pipe (15) and is broadened towards the lower end of the housing (21) to form a receiving opening (26) for the upper end of the feed pipe (15).

7. Package as claimed in claim 1, characterised in that the through-openings (28,29) for the working air and the ventilating air are arranged on one side of the main axis of the carrier (18) and the feed pipe nipple (20) is arranged on the other side of the main axis in a common radial plane of the main axis of the carrier (18).

8. Package as claimed in claims 1 or 7, characterised in that a partition wall (32) extends from the underside of the top plate (19) of the carrier (18) between the feed pipe nipple (20) and the through-opening (28) for working air to the lower edge of an upper wall section (30) of the carrier (18) parallel to the main axis thereof and perpendicular to the radial plane of the through-openings (28,29) for working air and ventilation air and of the feed pipe nipple (20).

9. Package as claimed in claim 8, characterised in that secured to the outer surface of the upper wall section (30) of the carrier (18) there is an external shoulder (34), extending downwardly from whose outer edge there is a lower wall section (35) which, together with the lower edge of the first, upper wall section (30) partially engages over the upper open end of the material container (11).

10. Package as claimed in claim 1, characterised in that the aeration passage (49) in the dispensing head (12) together with the inlet connection (39) and the product passage (40) in the dispensing head (12) leading to the dispensing opening (13) are arranged in a diametral plane of the dispensing head (12).

11. Package as claimed in one of claims 1 or 10, characterised in that a section (51) of the aeration passage (49), which is directed parallel to the main axis of the dispensing head (12), has a larger cross-section to receive a valve ball (52) and terminates at the upper end in a conically tapered valve seat (54), whereby the aeration passage (49) is bent outwardly radially to the main axis of the dispensing head (12) above the valve seat (54) and opens out in a suction opening (55) in the wall surface (41) of the dispensing head (12).

12. Package as claimed in claim 9, characterised in that the material container (11) is inserted into a cartridge (37) whose upper edge (38) is bent radially inwardly and engages over the external shoulder (34) of the lower wall section (35) of the carrier (18).

## Revendications

1. Emballage (10) comportant une pompe manuelle pour la délivrance d'une substance fluide, comportant un récipient (11) logeant la substance, sur lequel est montée mobile, afin d'actionner la pompe, une tête de distribution (12), qui est équipée d'une ouverture de sortie (48), qui est reliée à l'espace intérieur du récipient (11) logeant la substance, par l'intermédiaire d'un canal (14,27,40) de circulation de la substance et un tube montant (15), et dans lequel un élément de ressort pneumatique (16) forme un composant intégré du récipient (11) logeant la substance et est actif, dans le sens d'un étirement, dans sa direction longitudinale; caractérisé en ce que
un support (18) pour la tête de distribution (12) est monté de façon étanche sur l'ouverture du récipient (11) logeant la substance et est équipé d'une plaque (19), sur la face inférieure de laquelle est disposé, d'une manière excentrée par rapport à l'axe principal du récipient (11) logeant la substance, un raccord (20) du tube montant, auquel est reliée l'extrémité supérieure du tube montant (15) et dont le canal (27) véhiculant la substance traverse la plaque (19) de la tête;
une soupape de distribution (22) est associée au raccord (22) du tube montant, cette soupape étant ouverte lorsqu'une pression supérieure à la pression de l'atmosphère extérieur règne dans le récipient (11) logeant la substance;
la plaque (19) de la tête est pourvue d'une ouverture de passage (28) pour l'air de travail et d'une ouverture de passage (29) pour l'air de ventilation, ces ouvertures étant disposées d'une manière excentrée par rapport à l'axe principal du récipient (11) logeant la substance; la tête de distribution (12) est montée d'une manière étanche sur la face supérieure du support (18), mais de manière à pouvoir tourner entre une position fermée et une position ouverte et comporte, au niveau de sa face inférieure, une tubulure d'entrée (39) comportant un canal (40) de circulation de la substance, qui, lorsque la tête de distribution (12) est dans la position de distribution, est alignée avec le canal (27) de circulation de la substance du raccord (20) du tube montant et s'étend radialement vers l'extérieur, depuis l'extrémité supérieure de la tubulure d'entrée (39) jusqu'à une ouverture de distribution (13) aménagée dans une surface enveloppe (41) de la tête de distribution (12);
un canal (43) de circulation de l'air de travail, qui est relié à l'ouverture (28) de passage de l'air de travail de la plaque de la tête et est situé dans la tête de distribution (12), s'étend parallèlement au canal radial (14) de circulation de la substance, jusqu'à l'ouverture de distribution (13) de la tête;
une buse (45) possède l'ouverture de sortie (48) et est montée sur l'ouverture de distribution (13) de la tête de distribution (12), la buse (45) comportant, sur son côté arrière, une chambre a tourbillon (47), dans laquelle débouche le canal (43) de circulation de l'air de travail et qui est reliée à l'ouverture de sortie (48) de la buse (45);
un canal d'aération (49) situé dans la tête de distribution (12) est aligné avec l'ouverture d'aération (29) aménagée dans la plaque (19) de la tête du support (18), lorsque la tête de distribution (18) est dans la position de travail, et est pourvu d'une soupape d'aération (50), qui est ouverte lorsqu'une dépression règne dans le récipient (11) logeant la substance.

2. Emballage selon la revendication 1, caractérisé en ce que l'élément de ressort pneumatique (16) du récipient (11) logeant la substance est conformé à la manière d'un soufflet d'accordéon.

3. Emballage selon la revendication 1, caractérisé en ce que le support (18) est relié de façon amovible au récipient (11) logeant la substance.

4. Emballage selon l'une des revendications 1 à 3, caractérisé en ce que le support (18) est réalisé en forme de capuchon.

5. Emballage selon la revendication 4, caractérisé en ce que la partie enveloppe en forme de capuchon (31) du support (18) fait saillie vers le haut au-dessus de la plaque (19) de la tête du support et forme avec cette plaque un renfoncement, dans lequel la tête de distribution (12) peut être insérée selon un montage par encliquetage dans la face intérieure de la partie formant enveloppe (31).

6. Emballage selon la revendication 1, caractérisé en ce qu'un boîtier (21) de la soupape de distribution (22) possède, en direction de l'extrémité supérieure, un perçage élargi (23), dans lequel une bille de soupape (24) est montée de manière à être mobile et qui se rétrécit avec une forme conique pour former un siège de soupape (25) pour la bille de soupape (24), siège dont le diamètre correspond approximativement à celui du canal (27) de circulation de la substance, dans le tube montant (15) et s'élargit, en direction de l'extrémité inférieure du boîtier (21), pour former une ouverture de réception (26) pour l'extrémité supérieure du tube montant (15).

7. Emballage suivant la revendication 1, caractérisé en ce que les ouvertures de passage (28,29) pour l'air de travail et l'air de ventilation sont disposées d'un côté de l'axe principal du support (18) et que le raccord (20) du tube montant est disposé de l'autre côté de l'axe principal, dans un plan radial commun de l'axe principal du support (18).

8. Emballage selon les revendications 1 ou 7, caractérisé en ce qu'une paroi de séparation (32) s'étend, à partir de la face inférieure de la plaque (19) de la tête de support (18) et entre le raccord (20) du tube montant et de l'ouverture de passage (28) pour l'air de travail, jusqu'au bord inférieur d'une partie enveloppe supérieure (30) du support (18), parallèlement à l'axe principal du support et perpendiculairement au plan radial des ouvertures de passage (28,29) pour l'air de travail et l'air de ventilation et du raccord (20) du tube montant.

9. Emballage selon la revendication 8, caractérisé en ce que sur le côté extérieur de la partie enveloppe supérieure (30) et le bord (18) est disposé un épaulement extérieur (34), à partir du bord extérieur duquel une partie enveloppe inférieure (35) s'étend vers le bas et s'engage, en partie conjointement avec le bord inférieur de la première partie enveloppe supérieure (30), par-dessus l'extrémité ouverte supérieure du récipient (11) logeant la substance.

10. Emballage selon la revendication 1, caractérisé en ce que le canal d'aération (42) situé dans la tête de distribution (12) et pourvu de la tubulure d'entrée (35) et le canal (14) de circulation de la substance, qui aboutit à l'ouverture de distribution (13), de la tête de distribution (12), sont disposés dans un plan diamétral de la tête de distribution (12).

11. Emballage selon l'une des revendications 1 ou 10, caractérisé en ce qu'une partie (51) du canal d'aération (49), qui s'étend parallèlement à l'axe principal de la tête de distribution (12), possède une section transversale plus étendue pour loger une bille de soupape (52) et, à l'extrémité supérieure, se termine par un siège de soupape rétréci avec une forme conique (54), le canal d'aération (49) étant coudé vers l'extérieur radialement par rapport à l'axe principal de la tête de distribution (12), au-dessus du siège de soupape (54), et débouchant, dans une ouverture d'aspiration (55) aménagée dans la surface enveloppe (41) de la tête de distribution (12).

12. Emballage selon la revendication 9, caractérisé en ce que le récipient (11) logeant la substance est inséré dans une cartouche (37), dont le bord supérieur (38) est rabattu radialement vers l'intérieur et s'engage par-dessus l'épaulement extérieur (34) de la partie enveloppe inférieure (35) du support (18).
